# FASCICULE DE BREVET EUROPEEN

(11) **EP 1 058 052 B1**
(45) Date de publication et mention de la délivrance du brevet: **19.05.2004**
(21) Numéro de dépôt: 00430024.0
(22) Date de dépôt: 30.05.2000
(51) Int. Cl.: F23D 11/10

(54) **Brûleur à combustible liquide à basse émission de NOx et de poussières et atomiseur associé**
Brenner für flüssige Brennstoffe mit niedriger NOx- und Staubemission und Düse dafür
Liquid fuel burner with low NOx and dust emission and atomizer therefor

(30) Priorité: 31.05.1999 FR 9907030
(43) Date de publication de la demande: 06.12.2000
(73) Titulaire: ENTREPRISE GENERALE DE CHAUFFAGE INDUSTRIEL PILLARD, 13272 Marseille Cédex 08 (FR)
(72) Inventeur: Pillard, Jean-Claude, 13008 Marseille (FR); Pizant, Jacques, 13190 Allauch (FR)
(74) Mandataire: Somnier, Jean-Louis

(56) Documents cités:
- EP-A- 0 435 735
- FR-A- 2 641 365
- US-A- 5 622 489

## Description

La présente invention est relative aux brûleurs à combustible liquide et à basse émission de NOₓ et de poussières, et aux atomiseurs (ou pulvérisateurs) à produit liquides pour de tels brûleurs.

Le domaine technique de l'invention est celui de la fabrication de brûleurs industriels à combustible liquide (huile et fioul notamment).

Les développements récents de brûleurs à combustibles liquides ont visé à réduire les émissions de polluants (imbrûlés solides carbonés, CO, NOₓ, O₂ intervenant dans la formation du SO₃), tout en maintenant les performances de fonctionnement des chaudières, générateurs de gaz chauds, incinérateurs, notamment le rayonnement des flammes dans le foyer, les dimensions de foyers (donc les dimensions de flamme), la variation de charge possible, l'absence de dépôts de coke ou sédiments sur les tubes du foyer, sur le stabilisateur du brûleur, ou sur son ouvreau réfractaire.

La technique consistant à recirculer (ou « recycler ») des fumées à basse teneur en O₂ dans l'air de combustion des brûleurs, parfois appelée FGR pour « Flue Gas Recirculation », dont l'effet est d'une part de réduire la concentration en O₂ dans le comburant, pour favoriser la réduction des NOₓ « combustible » et d'autre part de réduire la température de combustion pour la réduction des NOₓ « thermiques » formés par l'oxydation de l'azote du comburant (formation très sensible à la température), a ses limites ; elle provoque notamment un ralentissement du processus de la combustion, et par conséquent une augmentation souvent insupportable de la longueur des flammes, ainsi qu'une augmentation importante des émissions d'imbrûlés solides carbonés, ainsi que de CO et d'hydrocarbures imbrûlés.

La technique consistant à étager globalement la combustion en faisant fonctionner les brûleurs en manque d'air, puis en rajoutant l'air additionnel plus en aval dans le circuit des fumées par des ouvertures (parfois appelées « OFA ports » pour « Over Firing Air »), a aussi ses limites ; en effet, la qualité du mélange (air-gaz de combustion) obtenu avec un tel procédé est faible, étant donné que les injections d'air sur les parois de foyer ne peuvent pas se mélanger harmonieusement dans toute la veine de gaz de combustion et il s'en suit des performances insuffisantes en matière d'imbrûlés solides et gazeux, car le mélange est mal organisé ; il serait préférable d'organiser ce mélange au niveau de chaque injection de combustible, c'est à dire au niveau de chaque brûleur.

Enfin, la technique parfois appelée « reburning » consistant à injecter un combustible, souvent gazeux, en fin de foyer pour réduire les NOₓ en N, puis à rajouter l'air de combustion du combustible à un stade ultérieur, est onéreuse et compliquée, et en tout état de cause sujette à un meilleur résultat final si les NOₓ ont déjà été réduits au minimum au niveau de chaque brûleur.

En conséquence, la réduction des émissions de NOₓ, tout en maintenant un taux d'émission d'imbrûlés solides, gazeux et d'O₂ aussi faible que possible au niveau de chaque brûleur, est une nécessité même si les techniques de FGR, d'étagement avec OFA et de reburning sont utilisées: il y a intérêt à réduire les émissions de polluants dès le début de la combustion, c'est à dire au niveau des têtes (ou cannes) porte-buse des brûleurs, même si des méthodes de réduction globales additionnelles sont employées.

Des études effectuées sur la réduction des NOₓ (sans augmentation notable des imbrûlés) au niveau des brûleurs, ont mis en évidence l'intérêt de provoquer la séparation des flammes en plusieurs flammes élémentaires, afin de provoquer une chute de l'émission des NOₓ par plusieurs effets décrits dans le brevet EP 0435735 (IFP-PILLARD).

L'intérêt d'améliorer la séparation des flammes tout en raccourcissant chaque flamme élémentaire grâce à une injection d'air étagée visant exactement chaque flamme élémentaire a été mis en évidence, car il permet de maintenir les diamètres et longueurs de flamme inchangés, et d'améliorer encore les performances en matière d'imbrûlés et de niveau de réduction de NOₓ, comme décrit dans le brevet US 5,562,437 (PILLARD).

Ces améliorations n'éliminent pas la nécessité d'améliorer l'atomisation (ou pulvérisation) des combustibles liquides, en utilisant un fluide auxiliaire d'atomisation (vapeur saturée ou surchauffée, air comprimé, gaz sous pression).

A cet effet, le brevet FR 2641365 propose un brûleur comportant une pièce de pulvérisation primaire qui délimite une chambre de mélange axiale dans laquelle on introduit axialement le combustible liquide et radialement ou tangentiellement un fluide auxiliaire sous pression ; la chambre comporte des buses primaires de pulvérisation ayant chacune un orifice de sortie duquel sort un jet de combustible pulvérisé ; le brûleur comporte en outre une pièce de pulvérisation secondaire qui enveloppe la pièce de pulvérisation primaire en délimitant avec celle-ci une chambre auxiliaire ; la pièce secondaire porte un pluralité de buses secondaires dont chacune est coaxiale avec une buse primaire et a un diamètre supérieur à l'orifice de sortie de celle-ci ; le brûleur comporte des moyens pour injecter radialement dans la chambre auxiliaire un fluide auxiliaire sous une pression suffisante pour qu'il se détende dans les buses secondaires, autour des jets sortant des buses primaires, avec une vitesse axiale supérieure à la vitesse des couches périphériques des jets de combustible pulvérisé.

La tête (ou extrémité) du brûleur décrit dans ce document comporte, outre les pièces porte-buse primaire et secondaire, plusieurs pièces amovibles disposées entre les pièces porte-buse et le corps (de la canne) du brûleur : un émulseur délimitant une chambre de mélange du combustible et du fluide auxiliaire, qui comporte des passages (pour le fluide auxiliaire) équipés d'ailettes, ainsi qu'un diaphragme (ou pastille) muni d'un orifice central calibré pour l'introduction du combustible dans la chambre de mélange, et une pièce (parfois dite atomiseur) de guidage du combustible en amont du diaphragme ; ces différentes pièces en forme générale de disques épais sont « empilées face contre face et solidarisées à la tête du brûleur par un capuchon qui les entoure, qui est vissé sur la tête du brûleur et qui porte un épaulement s'appuyant contre la périphérie de la pièce porte-buse de pulvérisation.

La présente invention a pour objet de proposer des brûleurs, notamment tels que ceux décrits dans le brevet FR 97/09594 (PILLARD), qui soient améliorés.

Un objectif de l'invention est de simplifier la réalisation des atomiseurs de combustible liquide, notamment ceux décrits dans les brevets FR 1305391 et FR 2641365, tout en maintenant les fonctions inchangées et des performances au moins égales.

Un objectif de l'invention est de permettre l'optimisation du « couple » atomiseur / brûleur, grâce à des perfectionnements concernant notamment la conception des atomiseurs et des cannes démontables d'atomisation de combustible liquide et ainsi que les corps de brûleurs proprement dits, afin de permettre un contrôle aisé de l'optimisation de ce « couple ».

. A cet effet, l'invention consiste, selon un premier aspect, à proposer une pièce porte buse apte à être montée de façon amovible sur une canne d'atomisation de brûleur à combustible liquide, qui comporte un organe de liaison en rotation avec ladite canne, lequel organe est de préférence intégré à la structure de la pièce porte-buse pour augmenter la solidité de la liaison et permettre d'éviter tout défaut de positionnement relatif en particulier lors des fréquentes opérations de démontage-remontage pour la maintenance.

Grâce à cette liaison en rotation, l'angle d'orientation (trigonométrique par rapport à l'axe du brûleur) des jets de combustible liquide produits par la pièce porte-buse peut être ajusté pour correspondre précisément à la position angulaire des buses d'injection d'air secondaire. Ceci permet notamment, en particulier dans le cas des brûleurs illustrés figure 2 des brevets EP 774620 et US 5,562,437, de régler et de maîtriser le décalage angulaire qui existe entre l'orifice d'injection du combustible liquide et la position de la buse secondaire, et qui dépend du sens de « rotation » imprimé par le brûleur à l'air de combustion ; l'invention permet donc de maîtriser la position angulaire de la pièce dans laquelle les orifices de sortie du combustible liquide sont percés, de sorte que l'angle d'orientation de la canne d'injection de combustible liquide peut être ajusté avec précision, au cas par cas, pour optimiser la combustion.

Selon un mode préféré de réalisation de la pièce porte-buse, celle-ci comporte une paroi cylindrique (tubulaire creuse) de section circulaire, qui délimite une cavité cylindrique, qui est prolongée et/ou partiellement fermée à une première extrémité par un voile (ou paroi) transversal(e) épais(se) dans lequel (laquelle) sont percés des orifices formant les buses de pulvérisation de combustible, et qui est ouverte à sa deuxième extrémité : cette dernière est munie d'une encoche (ou découpe) s'étendant sur une partie de sa circonférence, par exemple la moitié de celle-ci ; cette partie d'extrémité forme ainsi l'organe de liaison en rotation, en s'engageant avec un faible jeu dans une cavité ou dépression de géométrie complémentaire formée à l'extrémité de la canne recevant cette pièce amovible porte-buse.

Ladite cavité délimitée par le corps cylindrique de la pièce porte-buse, permet de loger les autres pièces montées amovibles sur la canne du brûleur qui servent à former un jet de combustible, à le mélanger au fluide auxiliaire, ainsi qu'à transporter et guider le fluide et le combustible jusqu'aux buses .

La solidarisation amovible de la pièce porte-buse à la canne peut s'effectuer, comme dans le brevet FR 2641365, à l'aide d'un manchon fileté (ou écrou) qui entoure la pièce porte-buse tout en s'appuyant sur la périphérie de sa face avant, que l'on visse à l'extrémité (filetée) de la canne du brûleur.

De préférence ladite extrémité de la pièce porte-buse (ou multibuses) intégrant l'organe de liaison en rotation, comporte en outre un organe de liaison en translation longitudinale apte à coopérer avec un organe complémentaire prévu à l'extrémité de la canne ; cette disposition facilite le montage et le démontage en permettant d'accrocher (et/ou de suspendre) - en porte à faux à l'extrémité de la canne - la pièce porte-buse et les pièces amovibles qu'elle renferme, l'axe longitudinal commun de la canne et de la pièce porte-buse étant maintenue sensiblement horizontal ; ceci permet d'engager le manchon autour de la pièce multibuses sans la tenir, celle-ci restant cependant parfaitement alignée et plaquée contre l'extrémité de la canne durant cette opération ; de préférence l'organe de liaison longitudinale et intégré à la pièce multibuses et se présente sous la forme d'une saillie - telle qu'une nervure - prévue sur la face interne de la partie non découpée de ladite deuxième extrémité, qui s'étend sur une partie de sa circonférence ; les deux organes intégrés de liaison forment ainsi un genre de crochet apte à s'engager dans une rainure circonférentielle correspondante prévue à l'extrémité de la canne.

Les avantages résultant de la pièce porte-buse selon l'invention, sont par ailleurs multipliés lorsque, conformément à un deuxième aspect de l'invention, on utilise un atomiseur « complexe » qui intègre en une seule pièce la quasi totalité des fonctions habituellement assurée par plusieurs pièces disposées bout à bout (« empilées »).

Ainsi, selon un autre aspect, l'invention consiste à proposer un atomiseur amovible pour canne de brûleur à pulvérisation de combustible liquide, qui comporte un orifice central longitudinal (calibré) pour le passage du combustible et plusieurs orifices périphériques longitudinaux (pour le passage d'un fluide auxiliaire de pulvérisation) débouchant à chaque extrémité dans une rainure annulaire respectivement prévue sur chaque face de l'atomiseur, chacune desdites faces présentant des rainures sensiblement radiales ; l'atomiseur, monobloc, comporte en outre sur une face - dite face arrière - une dépression entourant ledit orifice central et dans laquelle débouchent des canaux tangentiels, de sorte que lorsque l'atomiseur est monté entre l'extrémité de la canne et une pièce porte-buse (démontable) par un organe de fixation en forme de manchon, la dépression forme avec l'extrémité de la canne une chambre amont de mise en rotation du combustible transporté par ces canaux ; l'atomiseur peut le cas échéant comporter une deuxième dépression apte à délimiter avec la pièce porte-buse une chambre de mélange (d'émulsion) ; l'atomiseur comporte sur une deuxième face - dite face avant - des canaux radiaux ou tangentiels qui débouchent autour de l'orifice central pour permettre le mélange du jet de combustible sortant de l'orifice central avec le fluide de pulvérisation.

En d'autres termes, l'invention consiste à proposer une pièce amovible monobloc pour canne de brûleur à combustible liquide, qui comporte des moyens (comportant des canaux d'injection tangentielle et une face en creux tronconique) de guidage de l'écoulement du combustible permettant la formation d'un jet conique à la sortie d'un orifice central, des moyens (canaux longitudinaux) de passage au travers de la pièce d'un fluide auxiliaire et des moyens (canaux radiaux ou tangentiels) de guidage du fluide en aval de l'orifice central et permettant la mise en contact du fluide avec le jet de combustible.

Cette pièce monobloc peut être logée facilement grâce à sa faible épaisseur à l'intérieur d'un logement (alésage) prévu dans la pièce porte-buse.

Les avantages procurés par l'invention seront mieux compris au travers de la description suivante qui se réfère aux dessins annexés, qui illustrent sans aucun caractère limitatif des modes préférentiels de réalisation de l'invention.

Dans les dessins, les éléments identiques ou similaires portent, sauf indication contraire, les mêmes références d'une figure à l'autre.

La figure 1 est une vue en coupe par un plan diamétral d'un atomiseur selon l'invention.

Les figures 2 et 3 sont des vues de face, respectivement selon II et selon III de l'atomiseur de la figure 1.

La figure 4 illustre en vue en coupe par un plan diamétral une variante de réalisation d'un atomiseur selon l'invention, qui est représenté entre l'extrémité d'une canne et la pièce porte-buse (partiellement représentée) qui l'entoure.

Les figures 5 et 10 illustrent en vue en coupe par un plan diamétral l'extrémité d'une canne équipée d'un atomiseur de la figure 1 et d'une pièce multibuses et d'un manchon de fixation ; sur la figure 5 les pièces sont illustrées assemblées tandis que la figure 10 illustre les pièces séparées et alignées.

Les figures 6 à 8 illustrent trois variantes de réalisation de la rainure circonférentielle équipant la canne pour l'accrochage temporaire de la pièce porte-buse.

La figure 9 illustre schématiquement en vue en coupe longitudinale un brûleur selon l'invention équipée de tubes de visée pour le contrôle visuel de l'orientation de la canne par rapport aux orifices d'introduction d'air secondaire.

L'atomiseur selon l'invention (cf. Figures 1 à 5) consiste en une pièce interchangeable unique, de forme extérieure cylindrique bombée pour faciliter la mise en place dans un fourreau cylindrique ; l'atomiseur 1 comprend une arrivée annulaire 14 de combustible liquide CL entourée d'une arrivée annulaire 5 de fluide auxiliaire d'atomisation FAA (vapeur, air, gaz sous pression) et comprend divers dispositifs ayant des fonctions complémentaires :
- deux ou plusieurs voies 9 tangentielles de mise en rotation du combustible liquide,
- une paroi plate ou conique 13 se terminant par un orifice 2 cylindrique ou conique de diamètre sensiblement inférieur au diamètre de sortie des voies 9 tangentielles, débouchant dans un volume 21, dénommé « chambre d'émulsion » ; ceci provoque la sortie du combustible .liquide sous la forme d'un voile conique par l'effet des vitesses générées par la pression du liquide ;
- deux ou plusieurs voies 8 radiales ou tangentielles permettant l'injection vers l'axe 20 du fluide FAA, avec un angle α de convergence de préférence compris entre 30 et 90° ; ces jets de FAA ont pour effet d'entrer en contact avec le cône de combustible liquide et de former, dans le volume 21, un mélange (FAA - combustible liquide) destiné à être injecté dans le foyer de combustion par un ou plusieurs orifices ou buses 22 reliant la chambre 21 au foyer 25 (figure 9).

Les avantages sont les suivants :
- on réduit les erreurs de montage par inversion d'ordre ou de sens comparé aux cannes comportant plusieurs pièces distinctes ; la pièce 1 peut être prévue avec une dissymétrie (un détrompeur) interdisant à l'opérateur de la monter à l'envers, en particulier si ses deux faces avant et arrière 6, 7 sont parallèles (α = 90°) ;
- le démontage est facilité ;
- le nombre de surfaces en contact est réduit à deux (au lieu de six surfaces pour trois pièces), ce qui réduit le nombre de risques de fuites de combustible liquide ou de FAA, et réduit quasiment à néant les risques de déformation des pièces de faible épaisseur ;
- le coût de fabrication est plus faible, puisqu'on économise quatre usinages de faces en contact et les gorges de liaison nécessaires ;
- les erreurs de choix de pièces parmi les stocks de rechange sont réduits ou annulés ;
- l'épaisseur totale de la pièce unique est nettement plus faible que le cumul des épaisseurs de trois pièces ; ce gain d'épaisseur présente de nombreux avantages induits : le fourreau cylindrique 23 appelé « écrou de blocage est plus court, plus facile à refroidir, plus solide, et sa longueur soumise à dilatation différentielle est réduite ; la pièce 19 de sortie percée d'orifices 22 est plus rapprochée de la pièce fixe 18 solidaire de la canne, ce qui permet de lier en rotation la canne 18 et la pièce 19 de sortie.

L'atomiseur 1 amovible monobloc comporte (figures 1 à 3) l'orifice 2 central longitudinal pour le passage du combustible et plusieurs orifices 3 périphériques longitudinaux pour le passage d'un fluide de pulvérisation ; il comporte en outre sur chaque face 6, 7 une dépression 10, 11 entourant ledit orifice central, et une tranche 12 bombée qui permet de l'engager dans un logement d'une pièce porte-buse sans risque de coincement et favorise son serrage contre l'extrémité de la canne sans risque d'apparition contraintes mécaniques susceptible de le déformer, et facilite en outre son placage pour former une liaison étanche.

L'orifice central 2 est entouré sur une première face (arrière) par une surface tronconique 13 contribuant à délimiter la première dépression 11, ladite première face 7 comportant en outre une rainure annulaire 14 dans laquelle débouchent les rainures tangentielles 9 d'axe 9a, et comportant une nervure annulaire 15 séparant une rainure 5 dans laquelle débouchent les orifices 3, de la dite rainure 14 qu'elle entoure.

L'orifice 2 est entouré sur la face avant 6 de l'atomiseur, d'une surface plane 16 perpendiculaire à l'axe 20 et d'une surface cylindrique 17 parallèle à l'axe 20, ces deux surfaces contribuant à délimiter une dépression 10 (figure 1).

Sur la face avant 6, des rainures ou canaux 8 d'axe 8a radial (figure 3), ou bien le cas échéant, tangentiel dans une autre configuration non représentée, mettent en communication la rainure annulaire périphérique 4 dans laquelle débouchent les canaux 3 longitudinaux de transport de FAA avec une zone centrale 10 de la face 6, le cas échéant en dépression, qui entoure l'orifice 2.

La pièce 19 porte-buse amovible (figure 5 et 10) comporte plusieurs buses 22 de pulvérisation, et comporte un logement 19a cylindrique, d'axe 20, apte à recevoir l'atomiseur 1 ; la pièce 19 comporte en outre des moyens d'indexation en rotation avec la canne du brûleur : à cet effet l'extrémité 19b ouverte du corps est lamée ou découpée sur une portion 19c de sa circonférence, de sorte que la partie d'extrémité est apte à s'engager dans une découpe 35 périphérique correspondante prévue à l'extrémité de la canne 18 destinée à recevoir la pièce 19, pour former une butée angulaire.

La partie d'extrémité présente une nervure 19d sur sa face circonférentielle interne qui est apte à s'engager dans une rainure 36 circonférentielle prévue à l'extrémité de la canne pour former un organe d'accrochage permettant la suspension de la pièce à la canne avant leur assemblage par un manchon 23 entourant la pièce 19.

La canne 42 de brûleur à combustible liquide illustré figure 5 comporte un atomiseur 1 logé dans l'alésage longitudinal 19a prévu dans la pièce 19 porte-buse ; un manchon 23 amovible vissé sur la pièce fixe 18, entoure et fixe la pièce porte-buse et l'atomiseur à l'extrémité 18 de la canne.

Le brûleur 41 à combustible liquide illustré figure 9 comporte une canne 42 selon l'invention et des moyens permettant la rotation de la canne par rapport à l'ouvreau 40 selon l'axe 20 longitudinal de la canne, lesquels moyens comportant des raccords déformables (flexibles, tournants ou articulés) sur les conduits d'alimentation en combustible et en fluide auxiliaire de pulvérisation ; ces moyens sont prévus en partie arrière 42a de la canne 42.

La canne s'étend au travers d'un ouvreau 40 et est équipée des buses 22 de pulvérisation ; le brûleur comporte plusieurs orifices 51 d'injection d'air et comporte des moyens de contrôle visuel de l'orientation angulaire relative des buses (et/ou des flammes correspondantes) et des orifices d'injection de comburant ; ces moyens comportent des tubes 43 de visée s'étendant parallèlement à la canne dans le prolongement des orifices 51, au travers de l'ouvreau, équipés à leur extrémité arrière (externe au foyer) d'un regard 44 de visée (ou oculaire).

## Revendications

1. Canne (42) de brûleur à combustible liquide, qui comporte :
- une pièce d'extrémité (18) ou tête qui est raccordée à un conduit d'alimentation en combustible (CL) et à un conduit d'alimentation en fluide auxiliaire de pulvérisation (FAA),
- un atomiseur (1) amovible qui comporte des moyens de guidage de combustible permettant la formation d'un jet à la sortie d'un orifice (2) central, ainsi que des canaux (3) périphériques longitudinaux pour le passage dudit fluide auxiliaire,
- une pièce (19) porte-buse amovible comportant plusieurs buses (22) de pulvérisation, et
- un manchon (23) amovible qui entoure et fixe ladite pièce (19) porte-buse ainsi que l'atomiseur (1) à ladite pièce d'extrémité (18),
**caractérisée en ce que** ledit atomiseur est monobloc et comporte des moyens (8) de guidage dudit fluide auxiliaire permettant la mise en contact du fluide avec ledit jet de combustible en aval de l'orifice central, et **en ce que** ladite pièce (19) porte-buse comporte en outre des moyens (19b, 19c) de liaison en rotation avec ladite pièce (18) d'extrémité de la canne, pour former une butée angulaire.

2. Canne (42) de brûleur selon la revendication 1, dans laquelle ladite pièce porte-buse comporte un logement (19a) recevant ledit atomiseur (1).

3. Canne (42) de brûleur selon la revendication 1 ou 2, dans laquelle ladite pièce porte-buse comporte un organe (19d) d'accrochage permettant la suspension de ladite pièce (19) à la canne avant leur assemblage par ledit manchon (23).

4. Canne de brûleur selon l'une quelconque des revendications 1 à 3, dans laquelle l'extrémité (19b) ouverte du corps de la pièce (19) porte-buse est découpée sur une portion (19c) de sa circonférence, de sorte que la partie d'extrémité est apte à s'engager dans une découpe (35) périphérique correspondante prévue à l'extrémité de la canne (18) destinée à recevoir la pièce (19), pour former ladite butée angulaire.

5. Canne (42) de brûleur selon l'une quelconque des revendications 1 à 4, dans laquelle l'extrémité (19b) de ladite pièce porte-buse (19) comporte, outre un organe intégré de liaison en rotation formant une butée angulaire, un organe intégré de liaison en translation longitudinale apte à coopérer avec un organe complémentaire prévu à l'extrémité (18) de la canne, lesdits deux organes intégrés de liaison formant un genre de crochet permettant la suspension de ladite piece (19) à la canne avant leur assemblage par ledit manchon (23).

6. Canne de brûleur selon l'une quelconque des revendications 2 à 5, dont la partie d'extrémité de la pièce (19) porte-buse présente une nervure (19d) sur sa face circonférentielle (36) interne qui est apte à s'engager dans une rainure circonférentielle prévue à l'extrémité de la canne pour former ledit organe d'accrochage.

7. Canne (42) de brûleur selon l'une quelconque des revendications 1 à 6, dans laquelle ledit atomiseur monobloc (1) comporte :
- une première face (7) comportant une surface tronconique (13) entourant l'orifice central (2) et contribuant à délimiter une dépression (11), ladite face (7) comportant en outre une rainure annulaire (14) dans laquelle débouchent des rainures tangentielles (9), et une nervure annulaire (15) séparant une rainure annulaire (5) dans laquelle débouchent les orifices (3), de la dite rainure annulaire (14) qu'elle entoure,
- une deuxième face (6) comportant une rainure annulaire (4) dans laquelle débouchent les orifices (3) ainsi que des rainures (8) de passage dudit fluide jusqu'à une zone centrale (10) dans laquelle débouche l'orifice (2) central.

8. Canne (42) de brûleur selon la revendication 7 dans laquelle les rainures (8) sont radiales ou tangentielles.

9. Brûleur (41) à combustible liquide **caractérisé en ce qu'**il comporte une canne (42) selon l'une quelconque des revendications 1 à 8 et des moyens permettant la rotation de la canne par rapport à l'ouvreau (40), lesquels moyens comportent des raccords déformables (flexibles, tournants ou articulés) sur les conduits d'alimentation en combustible et en fluide auxiliaire de pulvérisation.

10. Brûleur à combustible liquide selon la revendication 9 comportant une canne s'étendant au travers d'un ouvreau (40) et équipée de buses (22) de pulvérisation et comportant plusieurs orifices d'injection de comburant autour de la canne, qui comporte en outre des moyens de contrôle visuel de l'orientation angulaire relative des buses et/ou des flammes correspondantes et des orifices d'injection de comburant.

11. Brûleur selon la revendication 10 dans lequel les moyens de contrôle visuel comportent un tube (43) de visée s'étendant parallèlement à la canne au travers de l'ouvreau.

## Patentansprüche

1. Rohr (42) eines Brenners für flüssigen Brennstoff, das aufweist:
- ein Endabschnittsstück (18) oder einen Kopf, das/der an eine Speiseleitung für Brennstoff (CL) und eine Speiseleitung für Hilfs-Zerstäubungsfluid (FAA) angeschlossen ist,
- eine abnehmbare Sprühvorrichtung (1), die eine Einrichtung zur Führung von Brennstoff, die die Ausbildung eines Strahls am Austritt einer Mittelöffnung (2) gestattet, sowie Umfangs-Längskanäle (3) für den Durchgang des Hilfsfluids aufweist,
- ein abnehmbares Düsenstück (19), das mehrere Zerstäubungsdüsen (22) aufweist, und
- eine abnehmbare Hülse (23), die das Düsenstück (19) sowie die Sprüheinrichtung (1) an dem Endabschnittsstück (18) umgibt und befestigt,
**dadurch gekennzeichnet,**
**dass** die Sprühvorrichtung massiv ist und eine Einrichtung (8) zur Führung des Hilfsfluids aufweist, die ermöglicht, dass das Fluid mit dem Strahl an Brennstoff stromabwärts von der Mittelöffnung in Berührung gebracht wird, und
**dass** das Düsenstück (19) ferner eine Einrichtung (19b, 19c) zur Rotationsverbindung mit dem Endabschnittsstück (18) des Rohrs zur Ausbildung eines Winkelanschlags aufweist.

2. Rohr (42) des Brenners nach Anspruch 1, bei dem das Düsenstück eine Aufnahmeeinrichtung (19a) aufweist, die die Sprühvorrichtung (1) aufnimmt.

3. Rohr (42) des Brenners nach Anspruch 1 oder 2, bei dem das Düsenstück eine Anhängeeinrichtung (19d) aufweist, die das Aufhängen des Stücks (19) am Rohr vor ihrem Zusammenbau durch die Hülse (23) gestattet.

4. Rohr des Brenners nach einem der Ansprüche 1 bis 3, bei dem der offene Endabschnitt (19b) des Körpers vom Düsenstück (19) an einem Abschnitt (19c) seines Umfangs in der Weise ausgeschnitten ist, dass der Teil des Endabschnitt in der Lage ist, mit einem entsprechenden Umfangsausschnitt (35) in Eingriff zu stehen, der am Endabschnitt des Rohrs (18) vorgesehen ist und der dazu bestimmt ist, das Stück (19) aufzunehmen, um den Winkelanschlag auszubilden.

5. Rohr (42) des Brenners nach einem der Ansprüche 1 bis 4, bei dem der Endabschnitt (19b) des Düsenstücks (19) außer einer integrierten Rotationsverbindungseinrichtung, die einen Winkelanschlag ausbildet, eine integrierte Längstranslations-Verbindungseinrichtung aufweist, die in der Lage ist, mit einer komplementären Einrichtung, die am Endabschnitt (18) des Rohrs vorgesehen ist, zusammenzuwirken, wobei die zwei integrierten Verbindungseinrichtungen eine Art Haken bilden, der das Aufhängen vom Stück (19) am Rohr vor ihrem Zusammenbau durch die Hülse (23) gestattet.

6. Rohr des Brenners nach einem der Ansprüche 2 bis 5, bei dem der Teil des Endabschnitts des Düsenstücks (19) eine Rippe (19d) an seiner inneren Umfangsfläche (36) aufweist, die in der Lage ist, mit einer Umfangsnut in Eingriff zu stehen, die am Endabschnitt des Rohrs vorgesehen ist, um die Anhängeeinrichtung zu bilden.

7. Rohr (42) des Brenners nach einem der Ansprüche 1 bis 6; bei dem die massive Sprühvorrichtung (1) aufweist:
- eine erste Fläche (7), die eine kegelstumpfförmige Fläche (13) hat, die die mittlere Öffnung (2) umgibt, und die zum Abgrenzen einer Vertiefung (11) beiträgt, wobei die Fläche (7) ferner eine ringförmige Nut (14), in der die Tangentialnuten (9) münden, und eine ringförmige Rippe (15) aufweist, die eine ringförmige Nut (5), in der die Öffnungen (3) münden, von der diese umgebenden, ringförmigen Nut (14) trennt,
- eine zweite Fläche (6), die eine ringförmige Nut (4), in die die Öffnungen (3) münden, sowie Nuten (8) zum Durchgang des Fluids bis zu einer mittleren Zone (10), in der die mittlere Öffnung (2) mündet, aufweist.

8. Rohr (42) des Brenners nach Anspruch 7, bei der die Nuten (8) radial oder tangential verlaufen.

9. Brenner (41) für flüssigen Brennstoff, **dadurch gekennzeichnet, dass** dieser ein Rohr (42) nach einem der Ansprüche 1 bis 8 und eine Einrichtung aufweist, die die Rotation des Rohres bezüglich dem Schauloch (40) gestattet, wobei diese Einrichtung verformbare (flexible, drehbare oder gelenkig verbundene) Anschlüsse an den Speiseleitungen des Brennstoffs und des Zerstäubungs-Hilfsfluids aufweist.

10. Brenner für flüssigen Brennstoff nach Anspruch 9, der ein Rohr aufweist, das sich durch ein Schauloch (40) erstreckt und das mit Zerstäubungsdüsen (22) versehen ist, und der mehrere Sauerstoffträger-Einspritzöffnungen um das Rohr aufweist, und der ferner eine Einrichtung zur visuellen Kontrolle der Winkelausrichtung bezüglich den Düsen und/oder den entsprechenden Flammen und den Einspritzöffnungen des Sauerstoffträgers aufweist.

11. Brenner nach Anspruch 10, bei dem die Einrichtung zur visuellen Kontrolle ein Visierrohr (43) aufweist, das sich parallel zum Rohr durch das Schauloch erstreckt.

## Claims

1. Liquid-fuel burner subassembly (42), which comprises:
- an end-piece (18) or head that is connected to a fuel feed duct (CL) and to an auxiliary fluid spray feed duct (FAA);
- a removable atomizer (1), which has fuel guiding means allowing the formation of a jet at the exit of a central orifice (2), and also longitudinal peripheral channels (3) for passage of the said auxiliary fluid;
- a removable nozzle holder (19) having several spray nozzles (22); and
- a removable sleeve (23), which surrounds the said nozzle holder (19) and the atomizer (1) and fastens these to the said end-piece (18);
**characterized in that** the said atomizer is made of one piece and includes means (8) for guiding the said auxiliary fluid, allowing the fluid to be brought into contact with the said fuel jet downstream of the central orifice, and **in that** the said nozzle holder (19) furthermore includes means (19b, 19c) for rotational linkage with the said end-piece (18) of the subassembly, in order to form an angular stop.

2. Burner subassembly (42) according to Claim 1, in which the said nozzle holder includes a housing (19a) for housing the said atomizer (1).

3. Burner subassembly (42) according to Claim 1 or 2, in which the said nozzle holder includes a catching member (19d), allowing the said holder (19) to be suspended from the subassembly before they are joined together by the said sleeve (23).

4. Burner subassembly according to any one of Claims 1 to 3, in which the open end (19b) of the body of the nozzle holder (19) is cut along a portion (19c) of its circumference, in such a way that the end part can engage in a corresponding peripheral recess (35) provided on the end of the end-piece (18) intended to house the piece (19), in order to form the said angular stop.

5. Burner subassembly (42) according to any one of Claims 1 to 4, in which the end (19b) of the said nozzle holder (19) has, in addition to an integrated rotational linkage member forming an angular stop, an integrated longitudinal translation linkage member that can cooperate with a complementary member provided on the end (18) of the subassembly, the said two integrated linkage members forming a kind of hook, allowing the said piece (19) to be suspended from the subassembly before they are joined together by the said sleeve (23).

6. Burner subassembly according to any,one of Claims 2 to 5, the end part of the nozzle holder (19) of which has a rib (19d) on its internal circumferential face (36), which rib can engage in a circumferential groove provided on the end of the subassembly in order to form the said catching member.

7. Burner subassembly (42) according to any one of Claims 1 to 6, in which the said one-piece atomizer (1) comprises:
- a first face (7) having a frustoconical surface (13) surrounding the central orifice (2) and contributing to defining a depression (11), the said face (7) furthermore having an annular groove (14), into which annular groove tangential grooves (9) run, and an annular rib (15) separating an annular groove (5) into which the orifices (3), of the said annular groove (14) that surrounds it, run; and
- a second face (6) having an annular groove (4) into which the orifices (3) run, and also grooves (8) for passage of the said fluid as far as a central region (10) into which the central orifice (2) runs.

8. Burner subassembly (42) according to Claim 7, in which the grooves (8) are radial or tangential.

9. Liquid-fuel burner (41), **characterized in that** it comprises a subassembly (42) according to any one of Claims 1 to 8 and means that allow the subassembly to rotate relative to the quarl (40), which means include deformable (flexible, rotary or articulated) couplers on the feed ducts for the fuel and for the auxiliary spray fluid.

10. Liquid-fuel burner according to Claim 9, comprising a subassembly extending through a quarl (40) and equipped with spray nozzles (22), and having several fuel injection orifices around the subassembly, which furthermore includes means for visually checking the relative angular orientation of the nozzles and/or of the corresponding flames and of the oxidizer injection orifices.

11. Burner according to Claim 10, in which the visual checking means comprise a sighting tube (43) lying parallel to the subassembly through the quarl.
